# EUROPÄISCHE PATENTSCHRIFT

(11) **EP 2 365 154 B1**
(45) Veröffentlichungstag und Bekanntmachung des Hinweises auf die Patenterteilung: **23.01.2013**
(21) Anmeldenummer: 11001838.9
(22) Anmeldetag: 04.03.2011
(51) Int. Cl.: E04C 5/08, E04C 5/12

(54) **Vorrichtung zur Verankerung von Zuggliedern**
Device for anchoring tension members
Dispositif d'ancrage d'articulations de traction

(30) Priorität: 05.03.2010 DE 102010010347
(43) Veröffentlichungstag der Anmeldung: 14.09.2011
(73) Patentinhaber: Weiher, Hermann, Dr.-Ing., 80639 München (DE)
(72) Erfinder: Weiher, Hermann, Dr.-Ing., 80639 München (DE)
(74) Vertreter: Prinz & Partner

(56) Entgegenhaltungen:
- CH-A5- 609 121
- DE-A1- 1 409 162
- DE-B- 1 193 226
- DE-C1- 10 010 564
- ES-A1- 2 151 323
- GB-A- 704 094
- GB-A- 881 774
- JP-A- 2003 278 314

## Beschreibung

Die Erfindung betrifft eine Vorrichtung zur Verankerung von Zuggliedern, insbesondere zur Verwendung als Ankerelement im Grundbau, Spannbetonbau oder dergleichen, mit den Merkmalen im Oberbegriff des Anspruchs 1.

Im Bauwesen sind hochbeanspruchte Zugglieder insbesondere im Spannbetonbau oder in der Geotechnik zu finden, wobei die in den entsprechenden Zuggliedern konzentrierten, hohen Zugkräfte durch eine Verankerung in das umgebende (Spannbeton-)Tragwerk oder den Baugrund abgetragen werden müssen.

Aus dem Stand der Technik ist eine derzeit übliche Verankerung von Zuggliedern mittels Gewindestabanker und stählerner Ankerplatte bekannt. Die Ankerplatte sorgt dabei für die Einleitung und Verteilung der konzentrierten Zugkräfte der Zugglieder auf das die Zugglieder abstützende Tragwerk. In der Regel ist die Ankerplatte ein äußerst massives sowie individuell und aufwendig zu fertigendes Stahlbauteil, welches dementsprechend schwer und teuer ist sowie zumeist besonderer Schutzmaßnahmen gegen korrosive Einflüsse bedarf.

In der DE 1 659 131 A1 wird aufgrund dieser Nachteile eine Verankerung für Spannbetonbewehrungen beschrieben, bei der auf eine massive und aufwendige Ankerplatte verzichtet werden kann. Die Verankerung umfasst dabei einen Hohlkörper, der das Ende eines mit Kunststoff überzogenen Zugglieds enthält und mit diesem kraftschlüssig durch eine an der Oberfläche des Zugglieds festhaftende, erstarrte und mechanisch widerstandsfähige Masse verbunden ist, wobei als Füllmasse insbesondere ein Kunstharz verwendet wird, welches mit Füllstoffen angereichert ist. Problematisch ist bei dieser Verankerung die Kraftübertragung zwischen Zugglied und Füllmasse. Dabei sind bei hohen Zugkräften große Verankerungslängen sowie besondere Maßnahmen zur Verbesserung des Verbunds notwendig (beispielsweise ein Kunststoffüberzug der Spanngliedenden, bekieste Oberflächen etc.). Da die Zuggliedenden in die Füllmasse eingegossen werden, muss die beschriebene Verankerung außerdem vor Ort, d.h. auf der Baustelle hergestellt werden. Dies ist sowohl verfahrenstechnisch aufwendig als auch mit einem erheblichen Zeitaufwand verbunden, da die Füllmasse zunächst erhärten und eine notwendige Mindesttragfähigkeit erreichen muss.

Eine in der DE 100 10 564 C1 offenbarte Verankerung für ein vorgespanntes oder belastetes Zugelement aus Faserverbundwerkstoff besteht aus einer Ankerbüchse und einem Ankerkörper, welcher aus einem aushärtbaren Vergussmaterial hergestellt wird. Bei dieser Verankerung ist ein gutes Verbundverhalten zwischen dem Zugelement und dem Ankerkörper erforderlich, um die Zugkraft vom Zugelement auf den Ankerkörper zu übertragen. Eine gleichmäßige Verteilung der Schubspannungen entlang des Zugelements wird durch die Aufweitung des Ankerkörpers im lastnahen Teil der Verankerung erreicht. Gleichzeitig wird dadurch die Querdruckbeanspruchung des Zugelements im lastnahen Teil der Verankerung im Vergleich zu zylindrischen und konischen Vergussverankerungen reduziert und damit der Wirkungsgrad der Verankerung gesteigert.

Die JP 2003-278314 A zeigt eine Vorrichtung zur Verankerung von Zuggliedern, wobei zwischen einem Zugglied und einem inneren Metallring der Verankerungsvorrichtung Keile zur Lastübertragung vorgesehen sind.

In der gattungsgemäßen CH 609 121 A5 ist eine Endverankerung eines Spannelements oder Spannelementstrangs aus Verbundwerkstoffen beschrieben, wobei sich ein Gehäuse der Endverankerung an einem Widerlager abstützt und einen Innenraum aufweist, welcher sich in Längsrichtung des Gehäuses erstreckt. Jedes Spannelement ist in den Innenraum eingeführt und dort mit einem Füllkörper verankert, der den restlichen Innenraum vollständig ausfüllt. Der Füllkörper ist dabei durch einen Satz druckfester Prismen gebildet, von denen zwei eine Keilform aufweisen. Gemäß einer Ausführungsform umfasst das Gehäuse einen sich in Längsrichtung erstreckenden Rohrmantel sowie von diesem umschlossene, druckfeste Formteile zur Abgrenzung des keilförmig ausgebildeten Innenraums. Diese Formteile können aus bearbeitetem Stahl oder Stahlguss oder aus druckfestem, faserverstärktem, dampf-gehärtetem Zement- oder Kunststoff-Beton bestehen.

Aufgabe der Erfindung ist daher die Schaffung einer Vorrichtung zur Verankerung von Zuggliedern, welche besonders einfach und preiswert herstellbar ist.

Diese Aufgabe wird gelöst durch eine Vorrichtung mit den Merkmalen des Anspruchs 1. Ein großer Vorteil dieser Vorrichtung ist, dass sie sich werkseitig qualitativ hochwertig sowie preiswert vorfertigen lässt und als Fertigteil auf die Baustelle kommt. Ferner ist der konstruktive Aufbau aus einem Haltering, einem darin aufgenommenen Füllkörper sowie im Füllkörper vorgefertigten Kanälen verfahrenstechnisch sehr einfach realisierbar.

Der Füllkörper weist ein mineralisches, insbesondere zementgebundenes Füllmaterial auf.

Jedem Zuggliedkanal des Füllkörpers ist auf der Lasteinleitungsseite ein am jeweiligen Zugglied befestigtes Lasteinleitungselement zugeordnet, welches seitlich gegenüber dem Zugglied vorsteht und sich am Füllkörper abstützt. Somit wird die Zugkraft des Zugglieds durch die Lasteinleitungselemente unmittelbar oder mittelbar (z.B. über Zwischenelemente wie eine Beilagscheibe) auf den Füllkörper übertragen.

Das Lasteinleitungselement und der Füllkörper weisen jeweils eine Kontaktfläche zur Ausbildung eines Flächenkontakts auf, wobei die Kontaktflächen, in einem Schnitt längs der Ringachse gesehen, unterschiedlich gekrümmt sind. Zumeist weisen die Kontaktflächen eine unterschiedlich starke Krümmung auf, unterscheiden sich also durch ihre aneinander angrenzenden Krümmungsradien.

Vorzugsweise ist der Haltering ein zylindrischer Rohrabschnitt, welcher längs der Ringachse einen im wesentlichen konstanten Querschnitt aufweist. Dieser im wesentlichen konstante Querschnitt bedeutet insbesondere, dass keine Flanschabschnitte an den axialen Enden des Halterings vorgesehen sind. Darüber hinaus ist der zylindrische Rohrabschnitt insbesondere kreiszylindrisch und weist bevorzugt keine Längsschweißnaht, d.h. keine Schweißnaht in axialer Richtung auf. Dadurch lässt sich der Haltering aus einfachen "Standardrohren" mit geeignetem Durchmesser fertigen, die lediglich auf ein passendes axiales Maß abgelängt werden müssen.

In einer Ausführungsform ist der Haltering ein Metallring, insbesondere ein Stahlring. Da der Haltering beim Verankern der Zugglieder beachtlichen Ringzugspannungen ausgesetzt ist, muss das Ringmaterial eine ausreichende Zugfestigkeit haben. Viele Metalle erfüllen diese Anforderungen an die Zugfestigkeit, wobei sich gängige Baustähle wie z.B. St37 oder St52 als besonders geeignet und kostengünstig erwiesen haben.

In einer alternativen Ausführungsform ist der Haltering ein Kunststoffring, insbesondere ein faserverstärkter Kunststoffring. Als Faserverstärkung eignen sich dabei insbesondere Glas- und Kohlefasern. Verglichen mit einem Metallring bietet der Kunststoffring üblicherweise deutliche Vorteile in Bezug auf Gewicht und Materialkosten. Ferner ermöglicht der Kunststoff einen vereinfachten Rückbau, das heißt z.B. eine Zerstörung des Halterings durch Fräsen oder Schneiden.

Der Füllkörper der Vorrichtung zur Verankerung von Zuggliedern ist vorzugsweise durch Ausgießen des Halterings und anschließendes Aushärten gebildet. Das zunächst fließfähige Füllmaterial des Füllkörpers ermöglicht in diesem Fall eine besonders einfache Ausformung der Zuggliedkanäle und Befüllung des Halterings.

Bevorzugt ist der Füllkörper aus einem hochfesten Mörtel oder einem hochfesten Beton hergestellt. Hochfeste Mörtel und Betone sind zementgebundene Füllkörper, die mittlerweile enorme Druckfestigkeiten in der Größenordnung von etwa 200 N/mm² erreichen und als Bindemittel keine Kunststoffe benötigen, also insbesondere kunstharzlos ausgebildet sind.

In einer Ausführungsform schließt der Füllkörper sowohl auf der Lasteinleitungsseite als auch auf der Lastweiterleitungsseite im Wesentlichen bündig mit dem Haltering ab. Auf diese Weise kann der Haltering problemlos die in Umfangsrichtung auftretenden Ringzugspannungen aufnehmen, wohingegen der Haltering beim axialen Lastabtrag keine besondere Rolle spielt, da dieser im Wesentlichen durch den Füllkörper erfolgt. Dementsprechend wird durch die Zuggliedverankerung der Haltering im Wesentlichen nur auf Zug und der Füllkörper im Wesentlichen nur auf Druck beansprucht, was die Wahl geeigneter, preiswerter Materialien erleichtert. Beispielsweise ist infolge dieser Spannungsverteilung keine Zugbewehrung im Füllkörper nötig, so dass der Füllkörper mit geringem Aufwand hergestellt werden kann, insbesondere als unbewehrter Betonkörper.

Das Lasteinleitungselement kann insbesondere eine Schraubenmutter und/oder einen Klemmkeil aufweisen.

Bevorzugt weist der Zuggliedkanal des Füllkörpers auf der Lasteinleitungsseite einen der Form des Lasteinleitungselements angepassten, insbesondere komplementären Kanalrand auf. Infolge einer solchen Formgebung lassen sich die Flächenpressungen zwischen dem Lasteinleitungselement und dem Füllkörper mit geringem Aufwand soweit reduzieren, dass sie problemlos vom Lasteinleitungselement, insbesondere aber auch vom Füllkörper aufgenommen werden können.

Vorzugsweise stützt sich das Zugglied im Wesentlichen mittels seines zugeordneten Lasteinleitungselements ausschließlich am Füllkörper ab. Entsprechend wird die im Zugglied konzentrierte Zugkraft nahezu vollständig durch den Kontakt zwischen Lasteinleitungselement und Füllkörper übertragen.

Das Lasteinleitungselement und der Füllkörper können bei der Montage zunächst im Wesentlichen einen zur Ringachse konzentrischen, umlaufenden Linienkontakt und nach einer Lasteinleitung im Wesentlichen einen zur Ringachse konzentrischen, umlaufenden Flächenkontakt ausbilden. Aufgrund des geringen Reibwiderstands des Linienkontakts lässt sich somit bei der Montage zunächst eine vorteilhafte, exakte Feinausrichtung des Zugglieds (und des damit verbundenen Lasteinleitungselements) in Richtung der Zugkraft realisieren. Dabei wird das Zugglied und das Lasteinleitungselement nach Art eines Kugelgelenks relativ zum Füllkörper verschwenkt. Aufgrund dieser Feinausrichtung muss die Verankerungsvorrichtung lediglich Normalkräfte des Zugglieds abtragen. Eine unerwünschte Momenten- oder Querkraftbeanspruchung wird dadurch verhindert.

In einer Ausführungsform der Vorrichtung zur Verankerung von Zuggliedern erstreckt sich die Lasteinleitungsseite des Füllkörpers in axialer Richtung über den Haltering hinaus. Die Kraft des Spannglieds wird somit bei minimalem Materialaufwand zunächst radial nach außen und dann erst in das lastabtragende Bauteil geleitet, wodurch sich im lastabtragenden Bauteil auftretende Spaltzugkräfte verringern lassen.

In einer weiteren Ausführungsform der Vorrichtung zur Verankerung von Zuggliedern liegt die Lastweiterleitungsseite des Füllkörpers unmittelbar an einem lastabtragenden Bauteil an. Dies bedeutet, dass die Zugkraft des Zugglieds im Wesentlichen komplett vom Füllkörper unmittelbar auf das lastabtragende Bauteil übertragen wird. Eine eventuell über den Verbund zwischen Stahlring und Füllkörper mittragende Wirkung des Halterings ist in der Regel vernachlässigbar und wird bei der Berechnung üblicherweise nicht berücksichtigt.

Ferner kann auf der Lastweiterleitungsseite des Füllkörpers eine Anschlusshülse zur Aufnahme des Zugglieds angebracht sein. Diese Anschlusshülse wird beispielsweise bei der Herstellung des Füllkörpers in das Füllmaterial eingegossen, so dass der Haltering, der Füllkörper und die Anschlusshülse eine vormontierte Baugruppe bilden.

Vorzugsweise ist im Füllkörper ein Verpresskanal zum nachträglichen Verfüllen des Ringraums zwischen Zugglied und Füllkörper vorgesehen. Zum Verfüllen des Ringraums wird beispielsweise eine Zementsuspension verwendet, wobei diese Zementsuspension keine nennenswerte mittragende Wirkung entfaltet, sondern hauptsächlich dem Korrosionsschutz der Zugglieder dient. Für die Funktion des Ankerelements ist ein Verbund zwischen dem Zugglied und dem Füllkörper nicht notwendig, weshalb sich der Füllkörper auch problemlos vorfertigen lässt.

Der Verpresskanal erstreckt sich bevorzugt von der Lasteinleitungsseite zum Zuggliedkanal des Füllkörpers. Somit ist der Zuggliedkanal auch nach einer Montage zur Vorrichtung der Verankerung von Zuggliedern noch gut zugänglich und kann mit geringem Aufwand durch eine Zementsuspension o.ä. verfüllt bzw. verpresst werden.

In einer weiteren Ausführungsform ist im Füllkörper eine Sprengkammer ausgebildet. Diese Sprengkammer ist vorzugsweise mit einem Sprengstoff gefüllt, der über ein Zündmittel mit der Lasteinleitungsseite in Verbindung steht. Auf diese Weise ist ein einfacher Rückbau des Bauwerks durch eine Sprengung der Verankerungsvorrichtung möglich.

In einer weiteren Ausführungsform sind die Lasteinleitungsseite und die entgegengesetzte Lastweiterleitungsseite im Wesentlichen ebene Flächen, die einen Winkel α von 0° ≤ α ≤ 60° insbesondere von 0° ≤ α 30° einschließen. In den meisten Anwendungsfällen wird die Verankerungsvorrichtung mit einer Lasteinleitungsseite und einer dazu parallelen Lastweiterleitungsseite (α=0°) eingesetzt. In einigen Sonderbauformen wie zum Beispiel schrägverankerten Spundwänden kann aber auch ein Winkel von α≠0° vorteilhaft sein.

Weitere Merkmale und Vorteile der Erfindung ergeben sich aus der nachfolgenden Beschreibung bevorzugter Ausführungsformen unter Bezugnahme auf die Zeichnungen. In diesen zeigen:
- Figur 1 ein schematisches Schnittdetail eines Tragwerks im Bereich einer erfindungsgemäßen Vorrichtung zur Verankerung von Zuggliedern gemäß einer ersten Ausführungsform;
- Figur 2 ein Längsschnittdetail der Vorrichtung zur Verankerung von Zuggliedern gemäß Figur 1;
- Figur 3 eine Draufsicht auf die Vorrichtung gemäß Figur 2;
- Figur 4 ein Längsschnittdetail der Vorrichtung zur Verankerung von Zuggliedern gemäß Figur 2 in einer Ausführungsvariante;
- Figur 5 ein schematisches Schnittdetail eines Tragwerks im Bereich einer erfindungsgemäßen Vorrichtung zur Verankerung von Zuggliedern gemäß einer zweiten Ausführungsform;
- Figur 6 ein schematisches Schnittdetail eines Tragwerks im Bereich einer erfindungsgemäßen Vorrichtung zur Verankerung von Zuggliedern gemäß einer dritten Ausführungsform;
- Figur 7 ein Längsschnittdetail der Vorrichtung zur Verankerung von Zuggliedern gemäß Figur 6;
- Figur 8 eine Draufsicht auf die Vorrichtung gemäß Figur 7;
- Figur 9 ein schematisches Schnittdetail eines Tragwerks im Bereich einer erfindungsgemäßen Vorrichtung zur Verankerung von Zuggliedern gemäß einer vierten Ausführungsform;
- Figur 10 ein schematisches Schnittdetail eines Tragwerks im Bereich einer erfindungsgemäße Vorrichtung zur Verankerung von Zuggliedern gemäß einer fünften Ausführungsform;
- Figur 11 ein Längsschnittdetail der erfindungsgemäßen Vorrichtung zur Verankerung von Zuggliedern gemäß einer sechsten Ausführungsform;
- Figur 12 eine Draufsicht auf die Vorrichtung gemäß Figur 11;
- Figur 13 vier alternative Ausführungsdetails für die erfindungsgemäße Vorrichtung nach Figur 1;
- Figur 14 das schematische Schnittdetail gemäß Figur 5 in einer alternativen Ausführungsvariante;
- Figur 15 das schematische Schnittdetail gemäß Figur 6 in einer alternativen Ausführungsvariante;
- Figur 16 das schematische Schnittdetail gemäß Figur 9 in einer alternativen Ausführungsvariante; und
- Figur 17 das schematische Schnittdetail gemäß Figur 9 in einer weiteren alternativen Ausführungsvariante.

Die Figur 1 zeigt die erste Ausführungsform einer Vorrichtung 10 zur Verankerung von Zuggliedern 12, insbesondere zur Verwendung als Ankerelement im Grundbau, Spannbetonbau, Tunnelbau oder Bergbau etc., im eingebauten Zustand. Die Vorrichtung 10 umfasst dabei einen umfangsmäßig geschlossenen Haltering 14 zur Aufnahme von Spannungen, insbesondere Ringzugspannungen, sowie einen das Innere des Halterings 14 ausfüllenden Füllkörper 16, der unverlierbar am Haltering 14 befestigt ist, wobei der Füllkörper 16 eine stirnseitige Lasteinleitungsseite 18 und eine entgegengesetzte, stirnseitige Lastweiterleitungsseite 20 sowie zur Aufnahme eines Zugglieds 12 einen vorgefertigten, axial durchgehenden Zuggliedkanal 22 aufweist. Der Haltering 14 ist im vorliegenden Fall ein zylindrischer Rohrabschnitt, welcher längs einer Ringachse A einen im Wesentlichen konstanten Querschnitt aufweist.

Dem Zuggliedkanal 22 ist auf der Lasteinleitungsseite 18 ein am Zugglied 12 befestigtes Lasteinleitungselement 24 zugeordnet, welches seitlich gegenüber dem Zugglied 12 vorsteht und sich unmittelbar am Füllkörper 16 abstützt. Eine Zugkraft F des Zugglieds 12 wird somit mittels des Lasteinleitungselements 24 auf den Füllkörper 16 übertragen.

In der ersten Ausführungsform der Vorrichtung 10 zur Verankerung von Zuggliedern 12 ist zumindest ein axiales Ende des Zugglieds 12 mit einem Gewinde 25 versehen und das Lasteinleitungselement 24 als Kugelbundmutter 27 ausgeführt, welche sich auf das Gewinde 25 des Zugglieds 12 aufschrauben lässt. Um die Kraft F des Zugglieds 12 besser auf den Füllkörper 16 übertragen zu können, ist die Kugelbundmutter 27 auf ihrer dem Füllkörper 16 zugewandten Seite etwas verdickt und weist eine sphärische Kontaktfläche 26 zur Lasteinleitungsseite 18 hin auf.

Der Zuggliedkanal 22 des Füllkörpers 16 weist auf der Lasteinleitungsseite 18 einen der Form des Lasteinleitungselements 24 angepassten, als Kontaktfläche 28 ausgebildeten Kanalrand auf (vgl. auch Figuren 2 und 13).

Somit greift das Zugglied 12 gemäß Figur 1 im Wesentlichen mittels seines zugeordneten Lasteinleitungselements 24, d.h. seiner Kugelbundmutter 27, ausschließlich am Füllkörper 16 an, um sich abzustützen. Die über die Kontaktfläche 26 des Lasteinleitungselements 24 eingeleitete Zugkraft F wird über den Kanalrand der Lasteinleitungsseite 18 vom Füllkörper 16 aufgenommen und über die Lastweiterleitungsseite 20 in ein lastabtragendes Bauteil 30 eingeleitet. Das lastabtragende Bauteil 30 ist dabei keine Ankerplatte aus Stahl, sondern insbesondere ein Betonbauteil des Spannbeton-Bauwerks.

Gemäß Figur 1 liegt die Lastweiterleitungsseite 20 am lastabtragenden Bauteil 30 an, so dass nahezu die gesamte Zugkraft F des Zugglieds 12 unmittelbar vom Füllkörper 16 auf das lastabtragende Bauteil 30 übertragen wird. Aufgrund des Verbunds zwischen dem Füllkörper 16 und dem Haltering 14 kann auch über den Haltering 14 ein geringer Anteil der Zugkraft F in das lastabtragende Bauteil 30 eingeleitet werden. Üblicherweise ist jedoch der Verbund zwischen Haltering 14 und Füllkörper 16 nicht auf eine Lastübertragung ausgelegt, so dass z.B. für eine statische Berechnung eine lastabtragende Funktion des Halterings 14 auf der sicheren Seite liegend vernachlässigt werden kann. Die Verbundkraft zwischen Haltering 14 und Füllkörper 16 ist jedoch in jedem Fall so groß, dass der Haltering 14 und der Füllkörper 16 unverlierbar miteinander verbunden sind und eine vorgefertigte Baugruppe bilden.

Die Figur 2 zeigt diese als vorgefertigte Baugruppe ausgebildete Vorrichtung 10 zur Verankerung von Zuggliedern 12 im Längsschnitt. Der Füllkörper 16 ist dabei durch Ausgießen des Halterings 14 mit einem Füllmaterial 16' gebildet, welches anschließend aushärtet. Beim Ausgießen des Halterings 14 sind dabei im Haltering 14 bereits dem Zuggliedkanal 22 entsprechende Schalungselemente vorgesehen, welche nach dem Aushärten des Füllmaterials 16' entnommen werden.

In den dargestellten Ausführungsbeispielen gemäß den Figuren 1-12 weist der Füllkörper 16 ein mineralisches Füllmaterial 16' auf, welches zementgebunden und damit insbesondere kunstharzlos hergestellt ist. Um die Zugkraft F problemlos von der Lasteinleitungsseite 18 zur Lastweiterleitungsseite 20 übertragen zu können, ist der Füllkörper 16 vorzugsweise aus hochfestem Mörtel oder hochfestem Beton hergestellt. Als "hochfest" wird Mörtel oder Beton in diesem Zusammenhang dann bezeichnet, wenn eine Druckfestigkeit von über 100 N/mm² erreicht wird.

Der Füllkörper 16 schließt gemäß den Figuren 1 und 2 sowohl auf der Lasteinleitungsseite 18 als auch auf der Lastweiterleitungsseite 20 im Wesentlichen bündig mit dem Haltering 14 ab. Dies ist nicht nur schalungstechnisch vorteilhaft, sondern ermöglicht auch die problemlose Aufnahme des bei Lasteinleitung im Füllkörper 16 auftretenden Querzugs durch den Haltering 14. Ohne die Aufnahme dieser Zugspannungen durch den Haltering 14 müsste im Füllkörper 16 eine aufwendige Zugbewehrung vorgesehen werden, um eine Zerstörung des Füllkörpers 16 beim Einleiten der Zugkraft F zu vermeiden.

Der im Füllkörper 16 auftretende Querzug führt im Haltering 14 zu sogenannten Ringzugspannungen, das heißt einer Zugbelastung des Halterings 14 in Umfangsrichtung. Um diese mitunter recht hohen Zugspannungen aufnehmen zu können, ist der Haltering 14 in den dargestellten Ausführungsbeispielen als Metallring, insbesondere als Stahlring ausgebildet. Als besonders geeignet haben sich dabei die gängigen Baustähle St37 oder St52 erwiesen, da sie den Belastungen standhalten und aufgrund ihrer großen Verbreitung im Bauwesen sehr kostengünstig erhältlich sind. Selbstverständlich ist jedoch auch der Einsatz anderer geeigneter Metalle vorstellbar. In einer sehr kostengünstigen, alternativen Ausführungsvariante kann der Haltering 14 auch ein Kunststoffring, insbesondere ein faserverstärkter Kunststoffring sein, wobei sich als Verstärkungsmaterial insbesondere Glasfasern oder Kohlefasern anbieten.

Die Figur 3 zeigt eine Draufsicht auf die Vorrichtung 10 gemäß Figur 2. Dabei wird deutlich, dass der Haltering 14 einen kreiszylindrischen Querschnitt aufweist und in Umfangsrichtung geschlossen ist. Der Haltering 14 ist in diesem Ausführungsbeispiel ohne Schweißnaht, insbesondere ohne Längsschweißnaht ausgebildet, um Unstetigkeiten und Schwächungen im Ringmaterial zu vermeiden und eine sichere Aufnahme der Ringzugspannungen zu gewährleisten. In einer äußerst preisgünstigen Ausführungsvariante ist der Haltering 14 ein passend abgelängter Rohrabschnitt, der an seinen axialen Enden bündig mit dem Füllkörper 16 abschließt, wobei eine aufwendige Ausbildung von Flanschabschnitten an den axialen Enden nicht notwendig ist.

Die Figur 4 zeigt den Längsschnitt der Vorrichtung 10 gemäß Figur 2 in einer Ausführungsvariante, bei welcher auf der Lastweiterleitungsseite 20 des Füllkörpers 16 eine Anschlusshülse 32 zur Aufnahme des Zugglieds 12 angebracht ist. Diese Anschlusshülse 32 wird bereits bei der Herstellung des Füllkörpers 16 in das Füllmaterial 16' mit eingegossen, so dass der Haltering 14, der Füllkörper 16 und die Anschlusshülse 32 eine vormontierte Baugruppe bilden.

Üblicherweise wird nach der Verankerung des Zugglieds 12 gemäß Figur 1 ein Ringraum 34 zwischen Zugglied 12 und Füllkörper 16 beziehungsweise zwischen Zugglied 12 und lastabtragendem Bauteil 30 zum Beispiel mit einer Zementsuspension verfüllt (vgl. auch Figur 14). Die Anschlusshülse 32 ermöglicht hierbei eine problemlose Verfüllung des Ringraums 34, ohne dass Zementsuspension in die Fuge zwischen dem Füllkörper 16 und dem lastabtragenden Bauteil 30 eindringt. Es wird an dieser Stelle explizit darauf hingewiesen, dass die Zementsuspension oder eine andere geeignete Verfüllmasse hauptsächlich als Korrosionsschutz dient und hinsichtlich der Lastabtragung keinen oder lediglich einen vernachlässigbaren Beitrag liefert.

Die Figur 5 zeigt einen Längsschnitt der Vorrichtung 10 zur Verankerung von Zuggliedern 12 im eingebauten Zustand gemäß einer zweiten Ausführungsform. Diese zweite Ausführungsform unterscheidet sich von der ersten Ausführungsform gemäß Figur 1 lediglich durch die verwendeten Lasteinleitungselemente 24, weshalb zur Vermeidung von Wiederholungen explizit auf die Beschreibung der Figuren 1 bis 4 verwiesen und lediglich auf Unterschiede eingegangen wird.

Anstatt einer Kugelbundmutter 27 wird in der zweiten Ausführungsform gemäß Figur 5 eine "Standardmutter", beispielsweise eine Sechskantmutter 35 als Lasteinleitungselement 24 verwendet. Damit die Flächenpressungen auf der Lasteinleitungsseite 18 des Füllkörpers 16 ein vorgegebenes Maß nicht überschreiten, ist ferner eine Beilagscheibe 36 vorgesehen, welche die Kontaktfläche 26 zum Füllkörper 16 vergrößert.

Die Beilagscheibe 36 kann bei der Herstellung des Füllkörpers 16 bereits zumindest teilweise in das Füllmaterial 16' mit eingegossen werden, so dass eine vormontierte Baugruppe aus Haltering 14, Füllkörper 16, Beilagscheibe 36 und gegebenenfalls der Anschlusshülse 32 entsteht. Dies reduziert die Anzahl der Einzelteile und vereinfacht dementsprechend das Verfahren zur Verankerung der Zugglieder 12.

Die Figur 6 zeigt, analog zu den Figuren 1 und 5, das schematische Schnittdetail eines Tragwerks, wobei die Vorrichtung 10 zur Verankerung von Zuggliedern 12 jedoch gemäß einer dritten Ausführungsform ausgebildet ist.

Die dritte Ausführungsform unterscheidet sich wiederum nur durch die verwendeten Lasteinleitungselemente 24, so dass zur Vermeidung von Wiederholungen explizit auf die Beschreibung der Figuren 1 bis 5 verwiesen und lediglich auf relevante Unterschiede eingegangen wird.

Die Zugglieder 12 sind in der dritten Ausführungsform ohne Gewinde 25 ausgebildet, weshalb die Lasteinleitungselemente 24 auch nicht als Kugelbundmutter 27 oder Standardmutter 35 mit Beilagscheibe 36 ausgeführt sind, sondern als Klemmkeile 38. Der Kanalrand 28 gemäß Figur 6 ist analog zur Figur 1 an die Form der Lasteinleitungselemente 24 angepasst und als zu den Klemmkeilen 38 komplementärer Keilkonus 40 ausgebildet, wie im Längsschnittdetail der Figur 7 gut zu erkennen ist.

Die Zugkraft F der Zugglieder 12 wird in dieser Ausführungsform über Haftreibung in die Klemmkeile 38 eingeleitet, welche axial in die Keilkonen 40 der Lasteinleitungsseite 18 des Füllkörpers 16 gepresst werden und die Zugkraft F über ihre Mantelfläche in den Füllkörper 16 einleiten.

In der Draufsicht gemäß Figur 8 sind beispielhaft vier Zugglieder 12 dargestellt, welche durch die Vorrichtung 10 gemäß der dritten Ausführungsform verankert werden. Prinzipiell ist die Erfindung jedoch nicht auf eine bestimmte Anzahl von Zuggliedern 12 beschränkt, welche in einer einzigen Vorrichtung 10 verankert werden. Dies wirkt sich lediglich bei der statischen Berechnung auf Parameter wie z.B. den Durchmesser, die Höhe oder die Materialstärke des Halterings 14 sowie die Wahl des Füllmaterials 16' aus.

Die Figur 9 zeigt, analog zu den Figuren 1, 5 und 6, das schematische Schnittdetail eines Tragwerks, wobei die Vorrichtung 10 zur Verankerung von Zuggliedern 12 jedoch gemäß einer vierten Ausführungsform ausgebildet ist.

Auch die vierte Ausführungsform unterscheidet sich lediglich durch die Art der Lasteinleitung, so dass zur Vermeidung von Wiederholungen auf die Beschreibung zu den Figuren 1 bis 8 verwiesen und lediglich auf relevante Unterschiede eingegangen wird.

Im Unterschied zu Figur 6 sind Keilkonen 40 für die Klemmkeile 38 nicht im Füllkörper 16, sondern in einer Lastverteilungsplatte 41 ausgebildet, die vorzugsweise aus Stahl hergestellt ist. Die Lastverteilungsplatte 41 stützt sich analog zur Beilagscheibe 36 in Figur 5 ausschließlich an der Lasteinleitungsseite 18 des Füllkörpers 16 ab, um die Zugkraft F in den Füllkörper 16 und über den Füllkörper 16 in das lastabtragende Bauteil 30 einzuleiten.

Die Figur 10 zeigt eine fünfte Ausführungsform der Vorrichtung 10 zur Verankerung von Zuggliedern 12, bei der die Lasteinleitungsseite 18 und die entgegengesetzte Lastweiterleitungsseite 20 des Füllkörpers 16 jeweils im Wesentlichen ebene Flächen sind, die einen Winkel α von 0°≤α≤60°, insbesondere von 0°≤α≤30° einschließen. Eine Sonderbauform mit α≠0° ist gemäß Figur 10 am Beispiel einer schräg verankerten Spundwand 42 dargestellt.

Die Figuren 11 und 12 zeigen einen Längsschnitt und eine Draufsicht der Vorrichtung 10 zur Verankerung von Zuggliedern 12 gemäß einer sechsten Ausführungsform. Ausgehend von der ersten Ausführungsform (vgl. Figur 2) sind hier Sondereinbauten dargestellt, welche jedoch auch in den anderen Ausführungsformen vorhanden sein können.

Im Füllkörper 16 ist ein Verpresskanal 43 zum nachträglichen Verfüllen des Ringraums 34 (vgl. z.B. Figur 1) zwischen Zugglied 12 und Füllkörper 16 vorgesehen. Zur Ausbildung dieses Verpresskanals 43 kann bei der Herstellung des Füllkörpers 16 beispielsweise ein Verpressschlauch eingelegt werden, der sich von der Lasteinleitungsseite 18 zum Zuggliedkanal 22 erstreckt. Entsprechend kann nach der Verankerung des Zugglieds 12 beziehungsweise der Zugglieder 12 eine Zementsuspension oder eine andere geeignete Verfüllmasse von außen über eine schematisch angedeutete Verfüllvorrichtung 44 in den Ringraum 34 eingeleitet werden.

Ferner ist im Füllkörper 16 gemäß den Figuren 11 und 12 eine Sprengkammer 46 ausgebildet. Vorzugsweise ist diese Sprengkammer 46 mit einem explosiven Material gefüllt, welches unter Ausformung der Sprengkammer 46 bereits bei der Herstellung des Füllkörpers 16 in das Füllmaterial 16' eingegossen wird. Ferner ist der Sprengkammer 46 eine Zündeinrichtung, beispielsweise eine Zündschnur 48 zugeordnet, wobei das explosive Material von einem anschließbaren Auslöser 50 mittels der Zündeinrichtung zur Explosion gebracht werden kann. Diese Explosion zerstört zumindest den Füllkörper 16 der Vorrichtung 10 und damit das Widerlager des Lasteinleitungselements 24. Dadurch ist ein Rückbau des vorgespannten Tragwerks mit geringem Aufwand sehr einfach möglich.

Um eine möglichst exakte Feinausrichtung des Zugglieds 12 (und des damit verbundenen Lasteinleitungselements 24) in Richtung der Zugkraft F zu ermöglichen, hat es sich als besonders vorteilhaft erwiesen, wenn das Lasteinleitungselement 24 bei der Montage des Zugglieds 12 zunächst relativ zum Füllkörper 16 verschwenkbar ist. Aufgrund dieser Feinausrichtung muss die Verankerungsvorrichtung 10 lediglich Normalkräfte des Zugglieds 12 abtragen. Eine unerwünschte Momenten- oder Querkraftbeanspruchung wird dadurch verhindert.

Unter Bezugnahme auf die oben beschriebenen Ausführungsformen 1 bis 6 sind in den Figuren 13 bis 17 leicht abgewandelte Ausführungsvarianten dargestellt, bei denen das Lasteinleitungselement 24 zumindest anfangs, d.h. bei der Montage des Zugglieds 12, mit geringem Reibwiderstand relativ zum Füllkörper 16 verschwenkbar ist.

Die Verschwenkbarkeit des Lasteinleitungselements 24 wird im Allgemeinen dadurch realisiert, dass die Kontaktfläche 26 des Lasteinleitungselements 24 und die Kontaktfläche 28 des Füllkörpers 16 in einem Schnitt längs der Ringachse A unterschiedlich gekrümmt sind. Zumeist sind die Kontaktflächen 26, 28 unterschiedlich stark gekrümmt, unterscheiden sich also durch ihre aneinander angrenzenden Krümmungsradien.

Ausgehend von der ersten Ausführungsform gemäß Figur 1 sind in Figur 13 vier mögliche Varianten für die Ausbildung der Kontaktflächen 26, 28 dargestellt.

Die Figur 13a ist eine Vergrößerung des Kontaktbereichs XIII aus Figur 1 und stellt eine bevorzugte Variante dar, bei der im Schnitt längs der Ringachse A die konvexe Kontaktfläche 26 des Lasteinleitungselements 24 stärker gekrümmt ist als die konkave Kontaktfläche 28 des Füllkörpers 16. Mit anderen Worten weist die Kugelbundmutter 27 im Kontaktbereich XIII einen kleineren Krümmungsradius auf als der Füllkörper 16. Dies schließt im Grenzfall auch eine Ausführungsvariante ein, bei welcher die Kontaktfläche 28 die Mantelfläche eines Kegels beschreibt, also im Längsschnitt als Gerade (Krümmungsradius unendlich) sichtbar ist (vgl. Figur 13b).

Die Figur 13c zeigt eine Ausführungsvariante, bei der im Längsschnitt sowohl das Lasteinleitungselement 24 als auch der Füllkörper. 16 im Kontaktbereich XIII konvex gekrümmt sind. Dies umfasst auch den Sonderfall, dass beide Kontaktflächen 26, 28 den gleichen Krümmungsradius aufweisen.

Schließlich ist in Figur 13d noch eine Variante dargestellt, bei der im Kontaktbereich XIII der Füllkörper 16 konvex gekrümmt ist und das Lasteinleitungselement 24 die Mantelfläche eines Kegels beschreibt, also im Längsschnitt als Gerade (Krümmungsradius unendlich) sichtbar ist.

In den vorgenannten Fällen können das Lasteinleitungselement 24 und der Füllkörper 16 bei der Montage zunächst im Wesentlichen einen zur Ringachse A konzentrischen, umlaufenden Linienkontakt und nach einer Lasteinleitung im Wesentlichen einen zur Ringachse A konzentrischen, umlaufenden Flächenkontakt ausbilden. Aufgrund des geringen Reibwiderstands des Linienkontakts lässt sich somit bei der Montage zunächst eine vorteilhafte, exakte Feinausrichtung des Zugglieds 12 (und des damit verbundenen Lasteinleitungselements 24) in Richtung der Zugkraft F realisieren. Dabei wird das Zugglied 12 und das Lasteinleitungselement 24 nach Art eines Kugelgelenks relativ zum Füllkörper 16 verschwenkt.

Nach der Montage des Zugglieds 12 und der Lasteinleitung sind die Flächenpressungen an der Kontaktfläche 28 (zunächst Linienkontakt) größer als die Materialfestigkeit des Füllkörpers 16. Der Füllkörper 16 wird folglich in seinen überlasteten Oberflächenabschnitten "lokal zerstört", wodurch sich die an der Kontaktfläche 26 des Lasteinleitungselements 24 anliegende Kontaktfläche 28 des Füllkörpers 16 vergrößert. Die "lokale Zerstörung" des Füllkörpers 16 findet so lange statt, bis die Kontaktfläche 28 eine Größe erreicht hat, bei der die Flächenpressungen unterhalb der Materialfestigkeit des Füllkörpers 16 liegen.

Selbstverständlich sind auch Ausführungsvarianten denkbar, bei denen die Kontaktfläche 28 des Füllkörpers 16 komplementär zur Kontaktfläche 26 des Lasteinleitungselements 24 ausgebildet ist. In diesem Fall ist die Anlage der Kontaktfläche 28 bereits von Anfang an so groß, dass die Materialfestigkeit des Füllkörpers 16 nicht überschritten wird und dementsprechend keine "lokale Zerstörung" stattfindet. Aufgrund des erhöhten Reibwiderstands zwischen den Kontaktflächen 26, 28 ist jedoch auch die Verschwenkbarkeit bzw. Feinausrichtung der Verankerungsvorrichtung 10 in unerwünschter Weise beeinträchtigt.

Die Figur 14 zeigt die zweite Ausführungsform gemäß Figur 5 mit leicht abgewandelter Beilagscheibe 36. Die Kontaktfläche 26 der Beilagscheibe 36 in Figur 14 ist in Form der Mantelfläche eines Kegelstumpfes und die Kontaktfläche 28 des Füllkörpers 16 konvex ausgebildet (vgl. Figur 13d). Folglich ist auch in dieser Variante der zweiten Ausführungsform eine Verschwenkbarkeit der Verankerungsvorrichtung 10 gegeben.

Die Figur 15 zeigt eine besondere Variante der dritten Ausführungsform gemäß Figur 6, bei der die Kontaktfläche 28 des Füllkörpers 16 nicht komplementär zu den Klemmkeilen 38, sondern konvex ausgebildet ist (vgl. Figur 13d), um eine Verschwenkbarkeit der Verankerungsvorrichtung 10 zu ermöglichen.

Ausgehend von der vierten Ausführungsform gemäß Figur 9 ist in der Variante gemäß Figur 16 eine Beilagscheibe 36 gemäß Figur 14 ergänzt und die Kontaktfläche 28 des Füllkörpers 16 konvex ausgebildet (vgl. Figur 13d). Alternativ kann natürlich auch die dem Füllkörper 16 zugewandte Seite der Lastverteilungsplatte 41 in Form der Mantelfläche eines Kegelstumpfes ausgebildet sein und auf die zusätzliche Beilagscheibe 36 verzichtet werden. Eine Verschwenkbarkeit der Verankerungsvorrichtung 10 ist jedenfalls auch hier gegeben.

In einer weiter abgewandelten Variante der vierten Ausführungsform erstreckt sich in Figur 17 die Lasteinleitungsseite 18 des Füllkörpers 16 in axialer Richtung über den Haltering 14 hinaus. Die Kraft des Zugglieds 12 wird somit bei minimalem Materialaufwand zunächst radial nach außen und dann erst in das lastabtragende Bauteil 30 geleitet, wodurch sich im lastabtragenden Bauteil 30 auftretende Spaltzugkräfte verringern lassen. Besonders bevorzugt ist auf der Lastweiterleitungsseite 20 eine z.B. kegelförmige Ausnehmung 52 vorgesehen, so dass die Lasteinleitung in das lastabtragende Bauteil 30 in Bezug auf die Ringachse A radial weiter außen stattfindet, was die Spaltzugkräfte im Bauteil 30 weiter reduziert. Die vorgefertigte Baugruppe aus Haltering 14 und Füllkörper 16 weist dann gemäß Figur 17 die Form eines dickwandigen Kegelstumpfes mit Stahlringumschnürung oder eine glockenähnliche Form auf.

Durch die erfindungsgemäße, einfache und preiswerte Verankerungsvorrichtung 10 sind gemäß den Figuren 1 sowie 13 bis 17 in jedem Fall eine Feinausrichtung, ein sicherer Lastabtrag sowie eine zuverlässige Zuggliedverankerung gewährleistet.

## Patentansprüche

1. Vorrichtung zur Verankerung von Zuggliedern (12), insbesondere zur Verwendung als Ankerelement im Grundbau, Spannbetonbau oder dergleichen, mit
einem eine Ringachse (A) aufweisenden, umfangsmäßig geschlossenen Haltering (14) zur Aufnahme von Spannungen sowie
einem das Innere des Halterings (14) ausfüllenden Füllkörper (16), der ein mineralisches, insbesondere zementgebundenes, Füllmaterial (16') aufweist und vorzugsweise unverlierbar am Haltering (14) befestigt ist, und einem Lasteinleitungselement (24),
wobei der Füllkörper (16) eine stirnseitige Lasteinleitungsseite (18) und eine entgegengesetzte, stirnseitige Lastweiterleitungsseite (20) sowie zur Aufnahme eines Zugglieds (12) wenigstens einen vorgefertigten, axial durchgehenden Zuggliedkanal (22) aufweist,
wobei jedem Zuggliedkanal (22) auf der Lasteinleitungsseite (18), das am jeweiligen Zugglied (12) zu befestigende Lasteinleitungselement (24) Zuzuordnen ist, welches seitlich gegenüber dem Zugglied (12) vorsteht und sich am Füllkörper (16) abstützt, und
wobei das Lasteinleitungselement (24) und der Füllkörper (16) jeweils eine Kontaktfläche (26, 28) zur Ausbildung eines Flächenkontakts aufweisen,
**dadurch gekennzeichnet, dass** die Kontaktflächen (26, 28), in einem Schnitt längs der Ringachse (A) gesehen, unterschiedlich gekrümmt, insbesondere unterschiedlich stark gekrümmt sind.

2. Vorrichtung nach Anspruch 1, **dadurch gekennzeichnet, dass** der Haltering (14) ein zylindrischer Rohrabschnitt ist, welcher längs der Ringachse (A) einen im Wesentlichen konstanten Querschnitt aufweist.

3. Vorrichtung nach Anspruch 1 oder 2, **dadurch gekennzeichnet, dass** der Haltering (14) ein Metallring, insbesondere ein Stahlring ist.

4. Vorrichtung nach Anspruch 1 oder 2, **dadurch gekennzeichnet, dass** der Haltering (14) ein Kunststoffring, insbesondere ein faserverstärkter Kunststoffring ist.

5. Vorrichtung nach einem der vorhergehenden Ansprüche, **dadurch gekennzeichnet, dass** der Füllkörper (16) auf der Lasteinleitungsseite (18) und/oder auf der Lastweiterleitungsseite (20) im Wesentlichen bündig mit dem Haltering (14) abschließt.

6. Vorrichtung nach einem der vorhergehenden Ansprüche, **dadurch gekennzeichnet, dass** im Füllkörper (16) ein Verpresskanal (43) zum nachträglichen Verfüllen des Ringraums zwischen Zugglied (12) und Füllkörper (16) vorgesehen ist.

7. Vorrichtung nach einem der vorhergehenden Ansprüche, **dadurch gekennzeichnet, dass** die Lasteinleitungsseite (18) und die entgegengesetzte Lastweiterleitungsseite (20) im Wesentlichen ebene Flächen sind, die einen Winkel (α) von 0° ≤ au 60°, insbesondere von 0° ≤ α ≤ 30° einschließen.

8. Vorrichtung nach einem der vorhergehenden Ansprüche, **dadurch gekennzeichnet, dass** das Lasteinleitungselement (24) eine Schraubmutter (27, 35) und/oder einen Klemmkeil (38) aufweist.

9. Vorrichtung nach einem der vorhergehenden Ansprüche, **dadurch gekennzeichnet, dass** der Zuggliedkanal (22) des Füllkörpers (16) auf der Lasteinleitungsseite (18) einen der Form des Lasteinleitungselements (24) angepassten Kanalrand (28) aufweist.

10. Vorrichtung nach einem der vorhergehenden Ansprüche, **dadurch gekennzeichnet, dass** sich das Zugglied (12) im Wesentlichen mittels seines zugeordneten Lasteinleitungselements (24) ausschließlich am Füllkörper (16) abstützt.

11. Vorrichtung nach einem der vorhergehenden Ansprüche, **dadurch gekennzeichnet, dass** das Lasteinleitungselement (24) und der Füllkörper (16) bei der Montage zunächst im Wesentlichen einen zur Ringachse (A) konzentrischen, umlaufenden Linienkontakt und nach einer Lasteinleitung im Wesentlichen einen zur Ringachse (A) konzentrischen, umlaufenden Flächenkontakt ausbilden.

12. Vorrichtung nach einem der vorhergehenden Ansprüche, **dadurch gekennzeichnet, dass** sich die Lasteinleitungsseite (18) des Füllkörpers (16) in axialer Richtung über den Haltering (14) hinaus erstreckt.

## Claims

1. A device for anchoring tension members (12), in particular for use as an anchor element in foundation engineering, prestressed concrete engineering or the like, comprising
a circumferentially closed holding ring (14) for absorbing tensions, which has a ring axis (A), and
a filling body (16) filling the interior of the holding ring (14), the filling body including a mineral, in particular cement-bound, filling material (16') and being preferably captively fastened to the holding ring (14), and a load application element (24),
the filling body (16) having a load application side (18) on a front face and an opposite load transmission side (20) on a front face and at least one prefabricated, axially continuous tension member channel (22) for receiving a tension member (12),
the load application element (24) to be fastened to the respective tension member (12) having to be associated with each tension member channel (22) on the load application side (18), the load application element projecting laterally with respect to the tension member (12) and being supported on the filling body (16), and
the load application element (24) and the filling body (16) each including a contact surface (26, 28) for establishing a surface contact,
**characterized in that** the contact surfaces (26, 28), viewed in a section taken along the ring axis (A), have different curvatures, in particular different degrees of curvature.

2. The device according to claim 1, **characterized in that** the holding ring (14) is a cylindrical tube section which has a substantially constant cross-section along the ring axis (A).

3. The device according to claim 1 or 2, **characterized in that** the holding ring (14) is a metal ring, in particular a steel ring.

4. The device according to claim 1 or 2, **characterized in that** the holding ring (14) is a plastic ring, in particular a fiber-reinforced plastic ring.

5. The device according to any of the preceding claims, **characterized in that** the filling body (16) is substantially flush with the holding ring (14) on the load application side (18) and/or on the load transmission side (20).

6. The device according to any of the preceding claims, **characterized in that** the filling body (16) has a pressing channel (43) provided therein for subsequently filling the annular space between the tension member (12) and the filling body (16).

7. The device according to any of the preceding claims, **characterized in that** the load application side (18) and the opposite load transmission side (20) are substantially flat surfaces which include an angle (α) of 0° ≤ α ≤ 60°, in particular of 0° ≤ α ≤ 30°.

8. The device according to any of the preceding claims, **characterized in that** the load application element (24) includes a screw nut (27, 35) and/or a clamping wedge (38).

9. The device according to any of the preceding claims, **characterized in that** on the load application side (18), the tension member channel (22) of the filling body (16) has a channel edge (28) adapted to the shape of the load application element (24).

10. The device according to any of the preceding claims, **characterized in that** the tension member (12) is exclusively supported on the filling body (16) essentially by means of its associated load application element (24).

11. The device according to any of the preceding claims, **characterized in that** during assembly the load application element (24) and the filling body (16) first substantially establish an encircling line contact concentric with the ring axis (A) and, after application of a load, substantially establish an encircling surface contact concentric with the ring axis (A).

12. The device according to any of the preceding claims, **characterized in that** the load application side (18) of the filling body (16) extends beyond the holding ring (14) in the axial direction.

## Revendications

1. Dispositif pour l'ancrage d'organes de traction (12), en particulier pour l'utilisation en tant qu'élément d'ancrage dans la construction de fondations, la construction en béton précontraint ou similaire, comportant
un anneau de retenue (14) pour la réception de contraintes, qui présente un axe d'anneau (A) et qui est circonférentiellement fermé, et
un corps de remplissage (16) qui remplit l'intérieur de l'anneau de retenue (14), qui comporte une matière de remplissage (16') minérale, en particulier liée au ciment, et qui est de préférence fixé de manière imperdable sur l'anneau de retenue (14), ainsi qu'un élément d'introduction de charge (24),
le corps de remplissage (16) présentant un côté (18) d'introduction de charge du côté face frontale et un côté (20) de transmission de charge opposé du côté face frontale ainsi qu'au moins un canal (22) d'organe de traction préfabriqué et axialement ininterrompu pour la réception d'un organe de traction (12),
l'élément d'introduction de charge (24) qui est à fixer sur l'organe de traction (12) respectif, qui fait latéralement saillie par rapport à l'organe de traction (12) et qui est en appui sur le corps de remplissage (16) devant être associé à chaque canal (22) d'organe de traction du côté (18) d'introduction de charge, et
l'élément d'introduction de charge (24) et le corps de remplissage (16) présentant chacun une surface de contact (26, 28) pour la réalisation d'un contact de surface,
**caractérisé en ce que** les surfaces de contact (26, 28), vues dans une section le long de l'axe d'anneau (A), présentent des courbures différentes, en particulier des courbures d'intensités différentes.

2. Dispositif selon la revendication 1, **caractérisé en ce que** l'anneau de retenue (14) est un tronçon de tube cylindrique qui présente le long de l'axe d'anneau (A) une section transversale sensiblement constante.

3. Dispositif selon la revendication 1 ou 2, **caractérisé en ce que** l'anneau de retenue (14) est un anneau métallique, en particulier un anneau en acier.

4. Dispositif selon la revendication 1 ou 2, **caractérisé en ce que** l'anneau de retenue (14) est un anneau en plastique, en particulier un anneau en plastique renforcé par des fibres.

5. Dispositif selon l'une des revendications précédentes, **caractérisé en ce que** le corps de remplissage (16) se termine sensiblement en affleurement avec l'anneau de retenue (14) du côté (18) d'introduction de charge et/ou du côté (20) de transmission de charge.

6. Dispositif selon l'une des revendications précédentes, **caractérisé en ce qu'**il est prévu dans le corps de remplissage (16) un canal de pressage (43) pour le comblement ultérieur de l'espace annulaire entre l'organe de traction (12) et le corps de remplissage (16).

7. Dispositif selon l'une des revendications précédentes, **caractérisé en ce que** le côté (18) d'introduction de charge et le côté (20) de transmission de charge opposé sont des surfaces sensiblement planes qui renferment un angle (α) de 0° ≤ α ≤ 60°, en particulier de 0° ≤ α ≤ 30°.

8. Dispositif selon l'une des revendications précédentes, **caractérisé en ce que** l'élément d'introduction de charge (24) présente un écrou (27, 35) et/ou une cale de serrage (38).

9. Dispositif selon l'une des revendications précédentes, **caractérisé en ce que** le canal (22) d'organe de traction du corps de remplissage (16) présente du côté (18) d'introduction de charge un bord de canal (28) adapté à la forme de l'élément d'introduction de charge (24).

10. Dispositif selon l'une des revendications précédentes, **caractérisé en ce que** l'organe de traction (12) s'appuie uniquement sur le corps de remplissage (16) sensiblement au moyen de son élément d'introduction de charge (24) associé.

11. Dispositif selon l'une des revendications précédentes, **caractérisé en ce que** l'élément d'introduction de charge (24) et le corps de remplissage (16) forment lors du montage tout d'abord un contact linéaire périphérique sensiblement concentrique par rapport à l'axe d'anneau (A), et suite à une introduction de charge, un contact de surface périphérique sensiblement concentrique par rapport à l'axe d'anneau (A).

12. Dispositif selon l'une des revendications précédentes, **caractérisé en ce que** le côté (18) d'introduction de charge du corps de remplissage (16) s'étend dans la direction axiale au-delà de l'anneau de retenue (14).
